# FASCICULE DE BREVET EUROPEEN

(11) **EP 0 201 953 B1**
(45) Date de publication et mention de la délivrance du brevet: **11.12.1991**
(21) Numéro de dépôt: 86200617.8
(22) Date de dépôt: 14.04.1986
(51) Int. Cl.: A63B 49/04

(54) **Montage destiné à modifier le poids, le moment d'inertie et/ou le centre de gravité d'une raquette**
Vorrichtung zum Verändern des Gewichts des Trägheitsmoments oder des Schwerpunktes von Ballschlägern
Device for varying the weight, the moment of inertia at the course of gravity of a racket

(30) Priorité: 14.05.1985 BE 215021
(43) Date de publication de la demande: 20.11.1986
(73) Titulaire: Etablissements Donnay en abrégé: Donnay, S.A., B-6400 Couvin (BE)
(72) Inventeur: van Raemdonck, Joris, B-2768 Bazel (BE); Scott, Robert Frankish, Huddersfield Yorkshire HD8 0RD (GB); Reichling, Jacques, B-4701 Kettenis (BE)
(74) Mandataire: Finsterwald, Manfred, Dipl.-Ing., Dipl.-Wirtsch.-Ing.

(56) Documents cités:
- EP-A- 0 166 561
- DE-A- 2 751 171
- FR-A- 1 585 582
- FR-A- 2 350 118
- US-A- 2 004 609
- US-A- 3 642 283

## Description

La présente invention concerne un montage destiné à modifier le poids, le moment d'inertie et/ou le centre de gravité d'une raquette de tennis, de squash ou un objet analogue.

On connaît du US-A-3 642 283 une raquette de tennis dans laquelle, afin de modifier le poids et d'améliorer l'équilibrage, on peut placer un poids sur la traverse à la base du cadre, et ce poids est retenu en place après cordage de la raquette. Une modification ultérieure du poids sans enlèvement préalable du cordage n'est pas possible.

On connaît du US-A-2 004 609 une raquette de tennis dans laquelle un poids est positionné à différentes positions, c'est-à-dire à différentes distances du centre de gravité de la raquette, dans un évidement du manche au moyen d'une vis de réglage. Le poids se trouve donc à une distance plus ou moins grande de l'extrémité libre du manche selon le réglage effectué, et l'évidement de réception du poids est recouvert par un couvercle vissé sur le manche à cette extrémité libre. Du fait qu'il n'y a qu'un poids réglable dans le manche, les possibilités de modifier les propriétés de la raquette sont très limitées.

On connaît du DE-A-27 51 171 une raquette pour jeu de balle dans laquelle des poids additionnels peuvent être montés sur le cadre. Les poids sont fixés au moyens de vis, de pinces ou de bandes, ils peuvent être vissés ou collés directement sur le cadre.

Le titulaire de la présente demande s'est déjà proposé d'insérer, lors de la fabrication elle-même des raquettes, des éléments qui, en fonction de leur localisation dans le cadre et/ou dans le manche ont une influence sur les caractéristiques techniques de la raquette. C'est ainsi qu'il est possible de modifier au préalable non seulement le poids mais également le moment d'inertie et/ou le centre de gravité d'une raquette comme il a été décrit ci-dessus.

Cette solution présente l'inconvénient de manquer de souplesse en ce sens qu'une fois la raquette achevée, il n'est plus possible de modifier les caractéristiques techniques, donc les performances qui en résultent.

Le but de l'invention est de proposer un montage qui permet d'atteindre aisément l'objectif visé, c-à-d la modification du poids, du moment d'inertie et/ou du centre de gravité sans nuire à la structure du cadre de la raquette ou du manche de celle-ci et de permettre une interchangeabilité des éléments qui influencent les performances techniques de la raquette sans devoir nécessairement enlever le cordage ou avoir recours à l'intervention d'un technicien qualifié ou d'un homme de métier.

Pour atteindre cet objectif, l'invention prévoit un montage tel que défini à la revendication 1.

Dans une forme d'exécution avantageuse, les éléments de poids interchangeables sont constitués d'une matière caoutchouteuse dans laquelle est incorporée une charge métallique pulvérulente.

D'autres détails et avantages de l'invention ressortiront de la description qui sera donnée ci-après d'un montage destiné à modifier le poids, le centre de gravité ou le moment d'inertie d'une raquette, selon l'invention.

Cette description n'est donnée qu'à titre d'exemple et ne limite pas l'invention. Les notations de référence se rapportent aux figures ci-annexées.

La figure 1 représente, à une échelle fortement agrandie, une coupe au travers du cadre de la raquette ainsi qu'au travers de la bande passe-fil montrant les éléments mâles et femelles du montage selon l'invention.

La figure 2 est, à une autre échelle, une vue en plan de la bande passe-fil selon l'invention.

La figure 3 est une vue latérale de la bande passe-fil selon la figure 2.

La figure 4 est une vue de dessous d'un élément de poids interchangeable selon l'invention.

La figure 5 est une vue en coupe longitudinale de l'extrémité du manche d'une raquette pourvu d'un élément de poids interchangeable.

Quoique le montage selon l'invention vise aussi bien le blocage de l'élément de poids interchangeable dans des éléments cylindriques isolés que dans ces mêmes éléments incorporés dans une bande passe-fil, c'est cette dernière exécution qui sera décrite à titre d'exemple non-limitatif. Dans la description qui suit, ces éléments cylindriques connus sous le nom de "gromets" sont appelés "passages".

Le montage destiné à modifier le poids, le moment d'inertie et/ou le centre de gravité d'une raquette de tennis, de squash ou un objet analogue est basé, selon les figures annexées, sur l'utilisation d'une bande passe-fil montée de manière connue en soi dans la rainure périphérique externe du cadre d'une raquette. Selon l'invention, la bande passe-fil modifié est introduite dans la rainure périphérique externe du cadre d'une raquette à l'endroit où l'on désire inclure des éléments de poids interchangeables dans le cadre de la raquette.

A la figure 1, le cadre de la raquette est représenté par la référence 1 et la rainure périphérique externe par la référence 2.

La bande passe-fil modifiée pour réaliser le montage selon l'invention, est désignée par la référence générale 3. La bande passe-fil comporte de place en place des passages 4 (également appelés "gromets"). Les cordes traversent ces passages 4, de manière habituelle, selon l'axe géométrique du corps cylindrique creux du passage en question. La bande passe-fil 3 présente un creux longitudinale formant une cavité interne 5 qui se termine par un rebord 6, de telle sorte que cette partie de la bande passe-fil 3 constitue un élément femelle par rapport au tenon longitudinal 7 qui équipe la face intérieure d'un élément de poids interchangeable 8. Le tenon longitudinal 7 présente d'une part un rebord 9 faisant saillie vers l'extérieur et un creux longitudinal 10. Le creux longitudinal 10 qui s'étend dans le plan de symétrie longitudinal de l'élément de poids interchangeable 8 est prévu en vue de permettre le libre passage d'une corde d'un passage 4 à un autre passage 4 dans la bande passe-fil 3. Dans ce même but, le creux interne 5 de l'élément femelle dans lequel vient s'emboîter le tenon longitudinal 7, présente une base arrondie 11. La corde s'étend donc entre deux passages 4 dans la base arrondie 11 du creux interne 5 d'un passage 4 au passage 4 suivant.

Des ailettes de renforcement 12 sont prévues latéralement sur la bande passe-fil afin de constituer un renfort de la bande passe-fil.

La matière dont est constituée la bande passe-fil, est une matière synthétique du type généralement utilisé à cet effet et offrant suffisamment de résistance pour que le rebord faisant saillie 9 du tenon 7 longitudinal de l'élément de poids interchangeable puisse être introduit dans le creux interne 5 de l'élément femelle.

La matière dont est constitué un élément interchangeable est de préférence une matière caoutchouteuse dans laquelle est incorporée une charge métallique pulvérulente.

En lieu et place d'une matière caoutchouteuse comportant une charge métallique pulvérulente appropriée, l'élément interchangeable 8 peut être métallique ou fait de métal et recouvert de matière synthétique. Il est important que la matière, dont est constitué l'élément interchangeable 8, permet l'introduction des tenons 7 dans les creux internes 5 de l'élément femelle de la bande passe-fil et demeure dans celui-ci sous l'effet du "clipsage".

L'élément de poids interchangeable 8 a, selon une section transversale, une forme arquée de telle sorte que cet élément de poids interchangeable 8 s'adapte parfaitement au profil transversal du cadre de la raquette.

La figure 5 montre, en coupe longitudinale, l'extrémité du manche 13 d'une raquette. Un élément de poids interchangeable 14 qui a une forme généralement cylindrique est vissé dans un évidement 15 menagé dans l'axe du manche 13 de la raquette. Cet évidement est réalisé au cours de l'élaboration du manche de la raquette elle-même. L'élément 14 présente une tête 14'. Cette tête élargie vient, en position d'achèvement, se placer sensiblement dans le plan terminal externe du manche de la raquette.

Le constructeur peut donc livrer un certain nombre d'éléments de poids interchangeables. Les éléments interchangeables peuvent présenter les poids suivants:
1. Eléments à insérer dans le manche:
   15 gr
   20 gr _{.}
2. Eléments à insérer latéralement dans le cadre de la raquette:
   2 x 5 gr
   2 x 7,5 gr
   2 x 10 gr

L'invention n'est évidemment pas limitée à la forme d'exécution décrite ci-dessus et bien des modifications pourraient y être apportées sans s'écarter de l'objectif de l'invention.

C'est ainsi que dans une forme de réalisation particulière, les éléments de poids interchangeables 8 pourraient également être vissés dans les passages 4 correspondants de la bande passe-fil. Il est de plus évident que l'invention n'est pas limitée à la forme ou nombre des éléments particuliers décrits dans le cadre de la présente demande de brevet.

## Revendications

1. Montage destiné à modifier le poids, le moment d'inertie et/ou le centre de gravité d'une raquette équipée de son cordage, comprenant un élément de poids interchangeable (14) vissé dans le manche (13) de la raquette et présentant une forme cylindrique et une tête élargie (14') et destinée à venir, en position d'utilisation, se placer sensiblement dans le plan terminal du manche de la raquette, et une bande passe-fil (3) montée sur le cadre (1) de raquette, ladite bande comportant une série de passages (4) pour le cordage et un creux longitudinal (5) s'étendant entre deux passages (4) et un rebord interne (6) et formant un élément femelle destiné à coopérer avec un tenon (7) formant élément mâle appartenant à un élément de poids interchangeable (8) protégeant le cadre (1) de raquette.

2. Montage selon la revendication 1, caractérisé en ce que les passages pour le cordage sont définis dans des corps cylindriques (4) traversant le cadre (1) de raquette et destinés à la protection des cordes à l'endroit où celles-ci traversent le cadre (1) de la raquette.

3. Montage selon l'une des revendications 1 ou 2,
caractérisé en ce que les tenons (7) des éléments de poids interchangeables (8) ont la forme de tenons longitudinaux.

4. Montage selon l'une quelconque des revendications 1 à 3,
caractérisé en ce que le creux longitudinal (10) de la bande passe-fil (3) présente selon une coupe transversale un fond arrondi (11) destiné à recevoir une corde et présentant deux rebords (6) destinés à retenir le tenon (7) de l'élément de poids interchangeable (8).

5. Montage selon l'une quelconque des revendications 1 à 4,
caractérisé en ce que la bande passe-fil (3) présente latéralement, de place en place, des ailettes de renforcement (12).

6. Montage selon l'une quelconque des revendications 1 à 5,
caractérisé en ce que l'élément de poids interchangeable (8), destiné à être inséré dans le creux longitudinal de la bande (5), présente, à sa partie extérieure, une forme arquée.

7. Montage selon l'une quelconque des revendications 1 à 6,
caractérisé en ce que l'élément de poids interchangeable (8) est constitué d'une matière caoutchouteuse dans laquelle est incorporée une charge de matière métallique pulvérulente.

8. Montage selon l'une quelconque des revendications 1 à 6,
caractérisé en ce que l'élément de poids interchangeable (8) est constitué de métal.

9. Montage selon l'une quelconque des revendications 1 à 6,
caractérisé en ce que l'élément de poids interchangeable (8) est constitué d'un métal recouvert extérieurement de matière synthétique.

10. Montage selon l'une quelconque des revendications 1 à 6,
caractérisé en ce que l'élément de poids interchangeable (8) est constitué d'une matière synthétique.

## Claims

1. Arrangement for varying the weight, the moment of inertia and/or the center of gravity of a racket provided with its stringing, comprising an interchangeable weight member (14) screwed into the racket handle (13) and having a cylindrical shape and an enlarged head (14'), and intended to come, in a use position, in a location substantially in the end plane of the racket handle, and a string mounting strip (3) mounted on the frame (1) of the racket, said strip being provided with a series of passages (4) for the stringing, with a longitudinal depression (5) extending between two passages (4) and an internal web (6), and the strip forming a female member intended to cooperate with a peg (7) forming a male member belonging to an interchangeable weight member (8) which protects the racket frame (1).

2. Device according to claim 1, characterised in that the passages for the stringing are defined in cylindrical bodies (4) extending through the racket frame (1) and intended to protect the strings at the place where they pass through the racket frame (1).

3. Device according to claim 1 or 2, characterised in that the pegs (7) of the interchangeable weight members (8) have the shape of longitudinal pegs.

4. Device according to any one of claims 1 to 3,
characterised in that the longitudinal depression (10) of the string mounting strip (3) has in transverse cross-section a rounded bottom (11) intended to receive a string and has two edges (6) intended to hold the peg (7) of the interchangeable weight member (8).

5. Device according to any one of claims 1 to 4,
characterised in that the string mounting strip (3) is provided laterally at places with reinforcing fins (12).

6. Device according to any one of claims 1 to 5,
characterised in that the interchangeable weight member (8), intended to be inserted into the longitudinal depression of the strip (5) has outwardly an arcuate shape.

7. Device according to any one of claims 1 to 6,
characterised in that the interchangeable weight member (8) is made of a rubber material in which a load of metallic material powder is incorporated.

8. Device according to any one of claims 1 to 6,
characterised in that the interchangeable weight member (8) is comprised of metal.

9. Device according to any one of claims 1 to 6,
characterised in that the interchangeable weight member (8) is comprised of metal externally covered by a synthetic material.

10. Device according to any one of claims 1 to 6,
characterised in that the interchangeable weight member (8) is comprised of a synthetic material.

## Patentansprüche

1. Anordnung zur Veränderung des Gewichts, des Trägheitsmoments und/oder des Schwerpunkts eines mit seiner Besaitung ausgestatteten Schlägers, bestehend aus einem auswechselbaren Gewichtselement (14), das in den Griff (13) des Schlägers eingeschraubt ist und eine zylindrische Form sowie einen erweiterten Kopf (14') aufweist und das so ausgelegt ist, daß es in der Gebrauchsposition im wesentlichen in der Endebene des Schlägergriffs angeordnet ist, sowie aus einem am Rahmen (1) des Schlägers angeordneten Fadendurchführungsband (3), welches eine Vielzahl von Durchführungen (4) für die Besaitung sowie eine sich zwischen zwei Durchführungen (4) erstreckende Längsaushöhlung (5) und eine innere Kante (6) aufweist und ein weibliches Element bildet, das zur Zusammenwirkung mit einem Zapfen (7) ausgelegt ist, welcher ein männliches Element bildet, das zu einem auswechselbaren Gewichtselement (8) gehört, welches den Rahmen (1) des Schlägers schützt.

2. Anordnung nach Anspruch 1,
dadurch **gekennzeichnet**,
daß die Durchführungen für die Besaitung in den Rahmen (1) des Schlägers durchdringenden zylindrischen Körpern (4) ausgebildet sind, die zum Schutz der Saiten in dem Bereich, in dem diese den Rahmen (1) des Schlägers durchdringen, ausgestaltet sind.

3. Anordnung nach einem der Ansprüche 1 oder 2,
dadurch **gekennzeichnet,**
daß die Zapfen (7) der auswechselbaren Gewichtselemente (8) die Form von Längszapfen aufweisen.

4. Anordnung nach einem der Ansprüche 1 bis 3,
dadurch **gekennzeichnet,**
daß die Längsaushöhlung (10) des Fadendurchführungsbandes (3) einen im Querschnitt abgerundeten Bodenbereich (11) aufweist, der zur Aufnahme einer Saite ausgestaltet ist und zwei zum Zurückhalten des Zapfens (7) des auswechselbaren Gewichtselements (8) bestimmte Kanten (6) aufweist.

5. Anordnung nach einem der Ansprüche 1 bis 4,
dadurch **gekennzeichnet,**
daß das Fadendurchführungsband (3) stellenweise seitliche Verstärkungsrippen (12) aufweist.

6. Anordnung nach einem der Ansprüche 1 bis 5,
dadurch **gekennzeichnet,**
daß das zum Einsetzen in die Längsaushöhlung des Bandes (5) bestimmte auswechselbare Gewichtselement (8) an seiner Außenseite eine gekrümmte Form aufweist.

7. Anordnung nach einem der Ansprüche 1 bis 6,
dadurch **gekennzeichnet,**
daß das auswechselbare Gewichtselement (8) aus einem kautschukartigen Material gebildet ist, in dem eine Last in Form eines pulverförmigen Metalls enthalten ist.

8. Anordnung nach einem der Ansprüche 1 bis 6,
dadurch **gekennzeichnet,**
daß das auswechselbare Gewichtselement (8) aus Metall gebildet ist.

9. Anordnung nach einem der Ansprüche 1 bis 6,
dadurch **gekennzeichnet,**
daß das auswechselbare Gewichtselement (8) aus einem Metall gebildet ist, das an seiner Außenseite mit einem synthetischen Material bedeckt ist.

10. Anordnung nach einem der Ansprüche 1 bis 6,
dadurch **gekennzeichnet,**
daß das auswechselbare Gewichtselement (8) aus einem synthetischen Material gebildet ist.
